# EUROPÄISCHE PATENTSCHRIFT

(11) **EP 1 084 659 B1**
(45) Veröffentlichungstag und Bekanntmachung des Hinweises auf die Patenterteilung: **26.05.2004**
(21) Anmeldenummer: 00117674.2
(22) Anmeldetag: 17.08.2000
(51) Int. Cl.: A47B 88/04

(54) **Montageeinheit**
Assembly unit
Unité d'assemblage

(30) Priorität: 17.09.1999 DE 19944654
(43) Veröffentlichungstag der Anmeldung: 21.03.2001
(73) Patentinhaber: PAUL HETTICH GMBH & CO., D-32278 Kirchlengern (DE)
(72) Erfinder: Müterthies, Ralf, 32584 Löhne (DE); Rüter, Stefan, 32549 Bad Oeynhausen (DE); Meyer, Carsten, 33729 Bielefeld (DE); Schröder, Gerhard, 32549 Bad Oeynhausen (DE); Aufderheide, Jörg, 32139 Spenge (DE)
(74) Vertreter: Dantz, Jan Henning

(56) Entgegenhaltungen:
- DE-U- 8 618 952
- DE-U- 9 311 493
- GB-A- 2 158 695

## Beschreibung

Die Erfindung betrifft eine Montageeinheit nach dem Oberbegriff des Anspruches 1. Eine derartige Montageeinheit wird meist zur Befestigung eines Schubkastens oder eines Schubbodens oder dgl. in einem Möbelkorpus verwendet.

Aus der DE 73 17 344 U1 ist eine Ausziehführungen für Schubkästen bekannt, bei der an einer Laufschiene ein Anschlußstück zur Verbindung mit einem Schubkasten vorgesehen ist. Das Anschlußstück greift in einen keilförmigen Abschnitt an einer Seitenwand des Schubkastens ein, so daß der Schubkasten fest mit der Laufschiene verbunden ist. Das Anschlußstück ist dabei seitlich an einer Schiene der Ausziehfiihrung befestigt. Wegen der nicht symmetrischen Ausbildung des Anschlußstükkes und der Schiene müssen jeweilige rechte und linke Anschlußstücke und Schienen gefertigt werden. Dies resultiert einerseits in hohen Herstellungs- und Lagerkosten und andererseits können leicht Fehler bei der Montage auftreten. Ferner ist das Anschlußstück speziell auf die Schiene in der Form aufeinander abgestimmt und läßt sich nicht ohne weiteres für unterschiedliche Schubkästen verwenden.

Weiter ist aus der DE 197 26 466 A1 eine Befestigungsanordnung bekannt, bei der die Seitenwand eines Schubkastens über eine Profilschiene mit einer Laufschiene einer Ausziehführung verbindbar ist. Die Profilschiene ist dabei scharnierartig ausgebildet, so daß die Schubladenseitenwand in eine Stellung parallel zu dem Schubladenboden geklappt werden kann. Hierfür sind in der Profilschiene in Längsrichtung verlaufende Aussparungen vorgesehen, an denen die Profilschiene gebogen werden kann. Diese Ausbildung hat den Nachteil, daß die mechanische Belastbarkeit der Profilschiene verringert wird. Außerdem ist die Profilschiene speziell auf die jeweiligen Seitenwände und den Boden abgestimmt und kann daher nicht ohne weiteres für Schubladen anderer Baugrößen eingesetzt werden. Auch diese Profilschiene kann mangels symmetrischer Ausbildung entweder nur für rechte oder linke Ausziehführungen eingesetzt werden, was den Herstellungs- und Montageaufwand erhöht.

Aus der DE 86 18 952 ist ein Schubkasten bekannt, der seitlich über Ausziehführungen verschiebbar gehalten ist. Hierfür ist um eine als Hohlprofil ausgebildete Führungsschiene, die im Querschnitt im Wesentlichen quadratisch ist, eine Haltelasche festgelegt, die winklig ausgebildet ist und einen hervorstehenden Abschnitt aufweist, an dem der Schubkasten abgestützt ist. Aufgrund der abgekanteten rechtwinkligen Form der Haltelasche kann diese nur für bestimmte Typen von Führungsschienen eingesetzt werden.

Ferner ist aus der GB 2 158 695 ein Schubkasten bekannt, bei dem auf Führungsschienen ein Kunststoffteil aufsetzbar ist. Zwischen Führungsschiene und Schubkasten ist ein winkliger Adapter vorgesehen, der einerseits an der Führungsschiene und andererseits an dem Schubkasten festgelegt ist. Der Adapter ist dabei an den jeweiligen Schubkasten und die Führungsschiene angepasst.

Es ist daher Aufgabe der vorliegenden Erfindung eine Montageeinheit bereitzustellen, bei der die Bauteile zumindest teilweise für rechte oder linke Seiten von Ausziehführungen gleichzeitig eingesetzt werden können. Ferner soll die Montageeinheit auch für hohe mechanische Belastungen einsetzbar sein und flexibel für Schubladen und Schubböden unterschiedlicher Größe und Bauart einsetzbar sein.

Diese Aufgabe wird mit einer Montageeinheit mit den Merkmalen des Anspruchs 1 gelöst. Gemäß der Erfindung ist eine Montageeinheit zur Befestigung eines Schubkasten oder Schubbodens an einer aus mehreren verschiebbar zueinander gelagerten Schienen gebildeten Ausziehführung vorgesehen, die mehrere Verbindungselemente mit jeweils einer sich im wesentlichen horizontal erstreckenden oberen Auflagekante aufweist, die zumindest teilweise mit einer oberen Kante einer oberen Schiene der Ausziehführung verbindbar ist, einem sich nach unten erstreckenden Mittelabschnitt und einem horizontal verlaufenden Bodenabschnitt, an dem der Schubboden zumindest teilweise gehalten ist. Dadurch besitzt jedes Verbindungselement einen näherungsweise Z-förmigen Abschnitt, der eine gute Kraftabtragung über die beiden horizontalen und den vertikalen Abschnitt ermöglicht. Ferner kann der Z-förmige Abschnitt derart ausgebildet sein, daß er gleichermaßen für rechte oder linke Ausziehführungen eingesetzt werden kann. Alternativ oder zusätzlich kann auch nur ein Typ einer Ausziehführung vorgesehen sein, an dem jeweils rechte oder linke Verbindungselemente befestigt sind, so daß die Synergieeffekte aufgrund eines symmetrischen Aufbaus zumindest teilweise genutzt werden.

Ein weiterer Vorteil besteht darin, daß durch den Einsatz von mehreren Verbindungselementen an einer Schiene einer Ausziehführung sowohl die Länge des Schubbodens als auch die Höhe der Schublade frei gestaltet werden kann. Die Befestigungsanordnung lässt sich somit universell für unterschiedliche Typen von Schubladen, Schubkästen etc. einsetzen. Die Montageeinheit lässt sich daher modulartig zusammenstellen.

Gemäß der erfindungsgemäßen Montageeinheit verlaufen die Verbindungselemente in dem Mittelabschnitt zumindest teilweise schräg zu dem horizontalen Bodenabschnitt hin. Dies gewährleistet, daß der untere Bereich jedes Verbindungselementes, der mit dem Schubboden verschiebbar ist, nicht an einer feststehenden unteren Schiene der Ausziehführung reibt, beispielsweise bei einer auftretenden seitlichen Belastung.

Die Montageeinheit lässt sich kostengünstig herstellen, wenn die Verbindungselemente aus einem gebogenen Metallblech gefertigt sind. Dies gewährleistet auch eineausreichende Stabilität für hohe mechanische Belastungen.

Eine besonders stabile Abstützung des Schubbodens in seitliche Richtungen kann erhalten werden, wenn sich der Zwischenabschnitt benachbart zu dem Bodenabschnitt in einem unteren Bereich vertikal erstreckt und ein Schubboden teilweise an dem vertikal verlaufenden Bereich des Zwischenabschnittes anliegt.

Wenn sich bei jedem Verbindungselement an der Auflagekante ein vertikal verlaufender Seitenabschnitt anschließt, der mit der oberen Schiene der Ausziehführung verbindbar ist, kann das Verbindungselement nicht nur an der horizontalen Auflagekante befestigt werden, die teilweise schlecht zugänglich ist und als Gleitfläche oder für andere Zwecke genutzt wird. Insbesondere bei einem Vernieten des Verbindungselementes an der Führungsschiene muß der Ort der Befestigung richtig gewählt werden, da hervorstehende Nietköpfe bzw. -reste an den Befestigungsstellen zurückbleiben, die nicht mehr als Laufflächen für Lagerungen oder als Gleitflächen genutzt werden können. Vorzugsweise schließt sich an den Seitenabschnitt ein nach außen gestufter Endabschnitt an, so daß jedes Verbindungselement im wesentlichen U-förmig ist. Wenn ein Verbindungselement seitlich an einer Schiene der Ausziehführung befestigt wird und dabei an den Befestigungsstellen Vorsprünge verbleiben, können diese Vorsprünge eine anliegende Seitenwand beschädigen. Wenn ein gestufter Endabschnitt vorgesehen ist, kann die Seitenwand an diesem anliegen, so daß ein Sicherheitsabstand zwischen dem Vorsprung und der Seitenwand eingehalten werden kann.

In einer weiteren Ausgestaltung der Erfindung sind zwei verschiedene Typen von Verbindungselementen vorgesehen, die beide jeweils mit einer rechten oder einer linken Ausziehführung verbunden sind. Dies ermöglicht den Einsatz eines Typs einer Ausziehführung für beide Seiten eines Schubkastens, was den Aufwand für die Herstellung, die Lagerung und die Montage der Ausziehführungen reduziert.

Vorzugsweise ist an jedem Verbindungselement ein Aufsatz zur Befestigung von Seitenwandelementen vorgesehen, so daß die Bauhöhe der Schublade entsprechend dem Aufsatz und weiteren Befestigungsteilen ausgebildet sein kann. Es ist auch möglich, den Aufsatz zur Befestigung einer Frontplatte oder einer Rückwand zu nutzen, so daß die Gesamtanzahl an Befestigungsbauteilen reduziert wird.

Eine besonders platzsparende Lagerung einer Montageeinheit mit einem Schubboden wird erreicht, wenn jedes Verbindungselement ein verschwenkbares Teil an dem Bodenabschnitt aufweist, das fest mit dem Schubboden verbindbar ist. Dies ermöglicht auch eine einfache und schnelle Montage eines Schubkastens.

Wenn bei einer Montageeinheit jede Ausziehführung eine fest mit einem Möbelkorpus verbindbare untere Schiene aufweist, die im Querschnitt zu einer horizontalen Ebene symmetrisch zu der oberen Schiene der Ausziehführung ausgebildet ist, kann das Verbindungselement an beiden Seiten einer Auszieführung an symmetrisch gegenüberliegenden Stellen angreifen.

Die Erfindung wird nachfolgend anhand mehrerer Ausführungsbeispiele mit Bezug auf die beigefügten Zeichnungen näher erläutert. Es zeigen:
- Fig. 1: eine perspektivische Ansicht eines ersten Ausführungsbeispieles einer erfindungsgemäßen Montageeinheit mit einem Schubboden;
- Fig. 2: eine vergrößerte perspektivische Ansicht eines Verbindungselementes der Fig. 1;
- Fig. 3: eine schematische Querschnittsansicht einer rechten und linken Seite der Montageeinheit nach Fig. 1;
- Fig. 4: eine schematische Querschnittsansicht einer rechten und linken Seite einer Montageeinheit nach einer weiteren Ausführungsform, und
- Fig. 5: eine perspektivische Ansicht eines Schubkastens mit der Montageeinheit nach der Fig. 1.

Die in Fig. 1 bis 3 gezeigte Montageeinheit dient zur Befestigung eines Schubbodens 1 eines Schubkastens an einem nicht näher dargestellten Möbelkorpus. Hierfür sind an beiden Seiten des Schubbodens 1 aus Metallblech bestehende Verbindungselemente 3 und 13 jeweils an einer Ausziehführung 2 befestigt.

Der Schubboden 1 liegt jeweils auf einem sich horizontal erstreckenden Bodenabschnitt 5 eines Verbindungselementes 3 auf, an dem ein Zapfen 4 drehbar gelagert ist. Der Zapfen 4 greift in eine in dem Schubboden 1 gebildete Ausnehmung ein, so daß die Montageeinheit in einem flachen Zustand zusammen mit dem Schubboden 1 gelagert werden kann. Der Zapfen 4 ist ferner mit einem Rasteinrichtung versehen, die in eine Aussparung in einem sich vertikal erstreckenden Mittelabschnitt 8 des Verbindungselementes 2 greift. An dem vertikalen Mittelabschnitt 8 liegt die Seitenkante des Schubbodens 1 an, so daß eine stabile Verbindung zwischen Schubboden 1 und Verbindungselement 3 gebildet ist.

An den vertikalen Mittelabschnitt 8 schließt sich ein schräg verlaufender Mittelabschnitt 6 an, der dann in einer horizontalen Auflagekante 7 mündet. Der schräge Mittelabschnitt 6 ist mit einem Vorsprung 12 versehen, der zur Befestigung eines hier nicht dargestellten Seitenwandelementes dient.

Auf der gegenüberliegenden Seite besitzt jedes Befestigungselement 3 einen vertikalen Seitenabschnitt 9, an den sich ein nach außen versetzter Endabschnitt 10 anschließt. Oberhalb der Auflagekante 7 ist ein aus Kunststoff bestehender Aufsatz 11 angeformt, der zur Befestigung von Seitenwandelementen, einer Frontplatte oder einer Rückwand dienen kann. Der Aufsatz 11 ist um einen nach oben gebogenen Bereich des Seitenabschnittes 9 angeformt. Ferner sind in den Bereich der Biegungen zwischen dem Seitenabschnitt 9 und der Auflagekante 7 und dem Mittelabschnitt 6 und der Auflagekante 7 Ausnehmungen vorgesehen, die ein leichteres Biegen des Metallbleches ermöglichen.

An der Unterseite des Endabschnittes 10 sind noch Schoner 14 aus Kunststoff angeformt, an denen im fertig montierten Zustand Seitenwandelemente anliegen.

In Fig. 3 ist ein linkes Verbindungselement 3 und ein rechtes Verbindungselement 13 im Querschnitt ohne Aufsatz 11 gezeigt. An dem Seitenabschnitt 9 ist eine Befestigung 15 vorgesehen, die als Niet-, Schraub-, Löt-, Schweiß- oder Klebverbindung ausgebildet sein kann.

Die Ausziehführung 2 ist aus einer oberen Schiene 20, einer mittleren Schiene 21 und einer unteren Schiene 22 gebildet. Zwischen den einzelnen Schienen 20, 21 und 22 befinden sich jeweils Wälzkörper 23, die beispielhaft zwischen der unteren Schiene 22 und der mittleren Schiene 21 eingezeichnet sind, aber auch zwischen den anderen Schienen vorgesehen sind. Die Wälzkörper 23 sind jeweils dreieckförmig angeordnet, so daß die Ausziehführung auch in seitlicher Richtung belastbar ist und einen genauen Lauf der Schienen 20, 21 und 22 in Ausziehrichtung gewährleistet. Die Ausziehführung 2 ist an der unteren Schiene 22 an einer Halteleiste 24 gelagert, die fest mit einer Seitenwand 25 eines Möbelkorpus verbunden ist.

Auf der rechten Seite der Fig. 3 ist ein Verbindungselement 13 bei 15' an der oberen Schiene 20 einer Ausziehführung befestigt. Das linke Verbindungselement 3 und das rechte Verbindungselement 13 sind nicht baugleich ausgeführt, sondern das rechte Verbindungselement 13 weist einen zunächst vertikal verlaufenen Mittelabschnitt 6' auf, der dann schräg nach außen verläuft und in einen weiteren vertikalen Mittelabschnitt 8' und den Bodenabschnitt 5' mündet. Ferner ist das Verbindungselement 13 zur rechten Seitenwand 26 des Möbelkorpus hin mit einem nicht ge-stuften Seitenabschnitt 9' versehen, der beabstandet von der Ausziehführung 2 verläuft.

Zwar ist bei dem Ausführungsbeispiel ein linkes Verbindungselement 3 und ein rechtes Verbindungselement 13 vorgesehen, die Ausziehführungen 2 sind jedoch für die rechte und linke Seite baugleich ausgeführt. Bei der Herstellung des Schubkastens muß also nur noch ein Typ einer Ausziehführung gefertigt werden.

In Fig. 4 ist eine abgewandelte Ausführungsform einer Montageeinheit gezeigt. In diesem Fall sind die Ausziehführungen mit den Schienen 20, 21 und 22 für die rechte und linke Seite baugleich ausgeführt. Zusätzlich sind auch die Verbindungselemente baugleich ausgeführt, wobei diese zur Anpassung an die Montageposition um 180° gedreht wurden. Jedes Verbindungselement besitzt eine Auflagekante 27, die jeweils an der oberen Schiene 20 der Ausziehführung bei 31 befestigt ist. Benachbart zu der Auflagekante 27 verläuft ein schräg nach innen geneigter Mittelabschnitt 28, an dessen unteren Bereich sich ein vertikaler Mittelabschnitt 29 anschließt. Ferner ist ein Bodenabschnitt 30 vorgesehen, so daß ein Schubboden 1 stabil an der Montageeinheit befestigt werden kann. Die anderen Bauteile können so wie bei dem in den Fig. 1 bis 3 gezeigten Ausführungsbeispiel ausgebildet sein.

Der Einbau einer Montageeinheit wird mit Bezug auf Fig. 5 erläutert. Ein Schubboden 1 ist an seinen beiden Seiten jeweils mit drei Verbindungselementen 3 bzw. 13 verbunden. An den drei Verbindungselementen 3 bzw. 13 sind jeweils eine Ausziehführung 2 befestigt. Nach dem Hochklappen und Einrasten der Verbindungselemente 3 bzw. 13 wird eine Frontblende 40 und eine Rückwand 41 über nicht näher gezeigte Befestigungsmittel an jeweils zwei Verbindungselementen 3 bzw. 13 befestigt. Dann werden rechte und linke Seitenwandelemente 42, 43, 44 und 45 an den Verbindungselementen 3 bzw. 13 angebracht. Zuletzt wird der komplette Schubkasten in einen Möbelkorpus eingebaut.

## Patentansprüche

1. Montageeinheit zur Befestigung eines Schubkasten oder Schubbodens (1) an einer aus mehreren verschiebbar zueinander gelagerten Schienen (20, 21, 22) gebildeten Ausziehführung (2), wobei die Montageeinheit mehrere Verbindungselemente (3, 13) mit jeweils einer sich im wesentlichen horizontal erstreckenden oberen Auflagekante (7, 27) aufweist, die zumindest teilweise mit einer oberen Kante einer oberen Schiene (20) der Ausziehführung (2) verbindbar ist, einem sich nach unten erstreckenden Mittelabschnitt (6, 8, 28, 29) und einem horizontal verlaufenden Bodenabschnitt (5, 30), an dem der Schubboden (1) zumindest teilweise gehalten ist, **dadurch gekennzeichnet, da**ß die Verbindungselemente in dem Mittelabschnitt (6, 28) zumindest teilweise schräg zu dem horizontalen Bodenabschnitt (5, 30) hin verlaufen.

2. Montageeinheit nach Anspruch 1, **dadurch gekennzeichnet, daß** die Verbindungselemente (3, 13) aus einem gebogenen Metallblech gefertigt sind.

3. Montageeinheit nach Anspruch 1 oder 2, **dadurch gekennzeichnet, daß** sich Zwischenabschnitt (6, 8, 28, 29) benachbart zu dem Bodenabschnitt (5, 30) in einem unteren Bereich vertikal erstreckt und ein Schubboden (1) teilweise an dem vertikal verlaufenden Bereich (8, 8', 29) des Zwischenabschnittes anliegt.

4. Montageeinheit nach einem der vorhergehenden Ansprüche 1 bis 3, **dadurch gekennzeichnet, daß** sich bei jedem Verbindungselement (3, 13') an der Auflagekante (7, 7') ein vertikal verlaufender Seitenabschnitt (9, 9') anschließt, der mit der oberen Schiene (20) der Ausziehführung (2) verbindbar ist.

5. Montageeinheit nach Anspruch 4, **dadurch gekennzeichnet, daß** sich an den Seitenabschnitt (9) ein nach außen gestufter Endabschnitt (10) anschließt, so daß jedes Verbindungselement (2) im wesentlichen U-förmig ist.

6. Montageeinheit nach einem der vorhergehenden Ansprüche 1 bis 5, **dadurch gekennzeichnet, daß** zwei verschiedene Typen von Verbindungselementen (3, 13) vorgesehen sind, die beide jeweils mit einer rechten oder einer linken Ausziehführung (2) verbunden sind.

7. Montageeinheit nach einem der vorhergehenden Ansprüche 1 bis 6, **dadurch gekennzeichnet, daß** an jedem Verbindungselement (3, 13) ein Aufsatz (11) zur Befestigung von Seitenwandelementen vorgesehen ist.

8. Montageeinheit nach einem der vorhergehenden Ansprüche 1 bis 7, **dadurch gekennzeichnet, daß** jedes Verbindungselement ein verschwenkbares Teil (4) an dem Bodenabschnitt (5, 5') aufweist, das fest mit dem Schubboden (1) verbindbar ist.

9. Montageeinheit nach einem der vorhergehenden Ansprüche 1 bis 8, **dadurch gekennzeichnet, daß** jede Ausziehführung (2) eine fest mit einem Möbelkorpus (25) verbindbare untere Schiene (22) aufweist, die im Querschnitt zu einer horizontalen Ebene symmetrisch zu der oberen Schiene (20) der Ausziehführung (2) ausgebildet ist.

## Claims

1. Installation unit for fastening a drawer or sliding base (1) on a pull-out guide (2) formed from a plurality of rails (20, 21, 22) which are mounted in a displaceable manner in relation to one another, the installation unit having a plurality of connecting elements (3, 13) with in each case a top, essentially horizontally extending bearing edge (7, 27), which can be connected, at least in part, to a top edge of a top rail (20) of the pull-out guide (2), with a downwardly extending central section (6, 8, 28, 29), and with a horizontally running base section (5, 30), on which the sliding base (1) is retained, at least in part, **characterized in that** the connecting elements, in the central section (6, 28), run obliquely, at least in part, in the direction of the horizontal base section (5, 30).

2. Installation unit according to Claim 1, **characterized in that** the connecting elements (3, 13) are produced from an angled metal sheet.

3. Installation unit according to Claim 1 or 2, **characterized in that** an intermediate section (6, 8, 28, 29) extends vertically in a bottom region, adjacent to the base section (5, 30), and a sliding base (1) butts, in part, against the vertically running region (8, 8', 29) of the intermediate section.

4. Installation unit according to one of the preceding claims, Claims 1 to 3, **characterized in that**, in the case of each connecting element (3, 13), the bearing edge (7, 7') is adjoined by a vertically running side section (9, 9') which can be connected to the top rail (20) of the pull-out guide (2).

5. Installation unit according to Claim 4, **characterized in that** the side section (9) is adjoined by an end section (10) which forms a step in the outward direction, with the result that each connecting element (3, 13) is essentially U-shaped.

6. Installation unit according to one of the preceding claims, Claims 1 to 5, **characterized in that** two different types of connecting element (3, 13) are provided, both types being connected in each case to a right-hand or a left-hand pull-out guide (2).

7. Installation unit according to one of the preceding claims, Claims 1 to 6, **characterized in that** an attachment (11) for fastening side-wall elements is provided on each connecting element (3, 13).

8. Installation unit according to one of the preceding claims. Claims 1 to 7, **characterized in that** each connecting element has a pivotable part (4) on the base section (5, 5'), it being possible for this pivotable part to be fixed to the sliding base (1).

9. Installation unit according to one of the preceding claims, Claims 1 to 8, **characterized in that** each pull-out guide (2) has a bottom rail (22) which can be fixed to a basic furniture structure (25) and, in cross section in relation to a horizontal plane, is designed symmetrically to the top rail (20) of the pull-out guide (2).

## Revendications

1. Unité de montage pour la fixation d'un tiroir ou d'un fond coulissant (1) sur un système de guidage téléscopique (2) constitué de plusieurs rails (20, 21, 22) montés coulissants les uns par rapport aux autres, l'unité de montage présentant plusieurs élements de liaison (3, 13) pourvus chacun d'une arête d'appui (7, 27) supérieure s'étendant sensiblement horizontalement, qui, au moins partiellement, est susceptible d'être reliée à une arête supérieure d'un rail supérieur (20) du système de guidage téléscopique (2), d'un tronçon médian (6, 8, 28, 29) s'étendant en direction du bas, et d'un tronçon de fond (5, 30) horizontal sur lequel le fond coulissant (1) est au moins partiellement maintenu, **caractérisée en ce que** les éléments de liaison, dans le tronçon médian (6, 28), s'étendent au moins partiellement de façon oblique en direction du tronçon de fond (5, 30) horizontal.

2. Unité de montage selon la revendication 1, **caractérisée en ce que** les éléments de liaison (3, 13) sont constitués en tôle métallique cintrée.

3. Unité de montage selon la revendication 1 ou 2, **caractérisée en ce que** le tronçon médian (6, 8, 28, 29), de façon adjacente au tronçon de fond (5, 30), s'étend verticalement, dans une zone inférieure, et **en ce qu'**un fond coulissant (1) s'applique partiellement contre la zone verticale (8, 8', 29) du tronçon médian.

4. Unité de montage selon l'une des précédentes revendications 1 à 3, **caractérisée en ce que**, pour chaque élément de liaison (3, 13'), un tronçon latéral (9, 9') s'étendant verticalement, susceptible d'être relié au rail supérieur (20) du système de guidage téléscopique (2), fait suite à l'arête d'appui (7, 7').

5. Unité de montage selon la revendication 4, **caractérisée en ce qu'**au tronçon latéral (9) fait suite un tronçon terminal (10) étagé vers l'extérieur, de sorte que chaque élément de liaison (2) est sensiblement en forme de U.

6. Unité de montage selon l'une des précédentes revendications 1 à 5, **caractérisée en ce que** sont prévus deux types différents d'éléments de liaison (3, 13), qui sont tous deux reliés respectivement à un système de guidage téléscopique (2) droit ou gauche.

7. Unité de montage selon l'une des précédentes revendications 1 à 6, **caractérisée en ce qu'**une partie en saillie (11) est prévue sur chaque élément de liaison (3, 13) pour fixer des élements formant parois latérales.

8. Unité de montage selon l'une des précédentes revendications 1 à 7, **caractérisée en ce que** chaque élément de liaison présente une partie basculante (4) sur le tronçon de fond (5, 5'), qui est susceptible d'être reliée fixement au fond coulissant (1).

9. Unité de montage selon l'une des précédentes revendications 1 à 8, **caractérisée en ce que** chaque système de guidage téléscopique (2) présente un rail inférieur (22) susceptible d'être relié fixement à un corps de meuble (25), rail qui, en section transversale, est symétrique, par rapport à un plan horizontal, au rail supérieur (20) du système de guidage téléscopique (2).
